# DEMANDE DE BREVET EUROPEEN

(11) **EP 0 424 590 A1**
(43) Date de publication de la demande: **02.05.1991**
(21) Numéro de dépôt: 89810794.1
(22) Date de dépôt: 23.10.1989
(51) Int. Cl.: C25D 17/22, C25D 21/10

(54) **Appareil galvanoplastie**

(71) Demandeur: ELGA SA, CH-2501 Bienne (CH)
(72) Inventeur: Barbier, Jean-Marc, CH-2733 Pontenet (CH)

(57) **Abrégé**

L'entrefer (35) de l'appareil de galvanoplastie, constitué d'une tige (2) reliant un vibreur à un panier (3), le vibreur comprenant chaque fois au moins une plaque de base (24), un électro-aimant (25), une plaque vibrante (23) et un moyen de soutien, le panier étant lui-même relié à la tige par des entretoises (4), est directement formé par l'espace entre la base inférieure de l'électro-aimant (25) et la face supérieure de la plaque de base (23). Le réglage de l'entrefer se fait par action sur la tige filétée (28), sans démontage des ressorts (31); l'entrefer est automatiquement uniforme sous toute la surface du noyau.

L'appareil de galvanoplastie est encore caractérisé par le fait que le transport du courant cathodique est assuré directement par la tige (2) qui est une pièce de métal massive, éventuellement avec des évidements (7), de préférence en aluminium. Le moyen de suspension (21) comporte deux branches isolées des vibrations. L'enveloppe du vibreur est en polypropylène, ce qui permet une bonne étanchéité et évite tous risques de corrosion.

## Description

La présente invention a pour objet un appareil de galvanoplastie, constitué d'une tige reliant un vibreur à un panier, le vibreur comprenant chaque fois au moins une plaque de base, un électro-aimant, une plaque vibrante et un moyen de soutien, le panier étant lui-même relié à la tige par des entretoises.

Les appareils connus de ce genre font l'objet principalement de deux critiques, l'une portant sur le rendement qui devient très vite médiocre après une période d'utilisation relativement courte, l'autre sur leur faible fiabilité.

Les causes du fonctionnement non satisfaisant des appareils connus sont au moins au nombre de quatre: Le premier problème est celui de l'entrefer entre les pièces polaires de l'électro-aimant qu'il faut adjuster périodiquement. Dans les appareils connus cette adjustage est délicat, long, et donc coûteux. Il implique le démontage des ressorts reliant la plaque de base et la plaque vibrante, puis la manipulation en plusieures étapes d'un lardon de blocage d'une pièce d'appui reliant la plaque de base à l'électro-aimant. Cette manipulation est d'autant plus délicate que l'entrefer de 0,35 mm entre les pièces polaires doit être rigoureusement uniforme. Le dispositif connu oblige donc l'opérateur à procéder par tâtonnements successifs, jusqu'à ce que l'uniformité requise soit atteinte. Le réglage effectué, les ressorts mentionnés plus haut doivent être remontés.

Le deuxième problème réside dans le mode de transmission du courant cathodique. Il est en général assuré par une fiche de très faible dimension agencée sous la plaque vibrante et s'emboitant dans un organe auquel sont connectés des fils conducteur. Ces fils conducteurs, dont les bouts opposés sont connectés aux entretoises sont placés dans le creux de la tige reliant le vibreur au panier. Cette tige a donc la forme d'un tube. On a constaté d'une part, que la fiche de transmission du courant casse facilement lorsque le panier doit être démonté, par exemple en vue du réglage de l'entrefer. D'autre part, le dispositif est tel qu'il limite considérablement le domaine d'utilisation de l'appareil, puisque l'intensité du courant cathodique ne doit pas dépasser une dizaine d'ampères.

Le troisième point qui contribue au mauvais rendement et à empirer la faible fiabilité des appareils connus est fourni par le dispositif de suspension de l'appareil, c'est-à-dire par le crochet. Il s'agit en effet d'éliminer le transfert au crochet des vibrations du vibreur ou au moins de la quasi-totalité de celles-ci. Dans les dispositifs connus, le crochet est relié axialement à la plaque de base.

Enfin, le quatrième problème que pose les appareils connus est celui de l'étanchéité du boîtier du vibreur. Dans les dispositifs connus, l'enveloppe ou le boitier du vibreur est en aliuminium. Le boîtier est visé latéralement notamment sur une plaque supérieure de fermeture et sur la plaque de base. Or, le contact des vis avec l'aluminium du boîtier devient très vite le siège de phénomènes rédox. La corrosion qui en est la conséquence rendra l'étanchéité du boitier très vite aléatoire.

On comprend que les problèmes exposés sont reliés entre eux en ce sens que le résultat commun ou le but visé par la présente invention est de réaliser un appareil de galvanoplastie procurant un rendement optimal et dont la fiabilité soit à toute épreuve.

Ce but est atteint selon l'invention grâce aux caracté ristiques des revendications principales 1 et 9 ainsi qu'aux caractéristiques des revendications dépendantes.

On va décrire maintenant à titre d'exemples un mode de réalisation de l'appareil de galvanoplastie selon l'invention, à l'appui du dessin dans lequel
la fig. 1 est une vue d'ensemble en coupe partielle de l'appareil de galvanoplastie,
la fig. 2 est une coupe selon l'axe de II de la fig. 1,
les fig. 3 et 4 représentent le support de l'électroaimant, et
les fig. 5 et 6 sont des représentations détaillées de la tige et de sa pièce d'appui.

Le dispositif de montage de l'électro-aimant et de réglage de l'entrefer sera exposé à l'appui des fig. 1, 2, 3 et 4.

L'électro-aimant 25 et solidaire de la plaque de base 24 par intermédiaire d'un support 26 représenté aux fig. 3 et 4. Ce support est constitué d'une plaquette 27 et d'une tige filetée 28. Il comporte des trous fraisés 29. Le support est fixé sur la base supérieure de l'électro-aimant au moyen de vis à tête fraisée 30 passant dans les trous fraisés 29, la tige filetée 28 étant dirigée verticalement vers le haut. Les axes de la tige filetée 28 de l'électro-aimant 25 et de la plaque de base 24 ont tous le même support, c'est-à-dire l'axe de symmétrie 50 de l'appareil 1.

Le bloc support 26/électro-aimant 25 est vissé par la tige filetée 28 dans un taraudage central correspondant de la plaque de base 24.

Selon l'invention, l'entrefer 35 est l'espace entre la base inférieure de l'électro-aimant 25 est de la plaque vibrante 23. Celle-ci constitue donc en même temps une pièce polaire.

La valeur de l'entrefer, soit 0,35 mm dans le domaine d'application, peut être réglée très facilement en manoeuvrant légèrement à l'ouverture ou à la fermeture le bloc électro-aimant 25/support 26. Dès que la jauge de mesure montrera que la valeur exacte de l'entrefer est obtenue, l'électro-aimant 26 est immobilisé grâce à l'action d'un lardon non représenté sur la vis 28. Ce lardon peut être par exemple un élément filetée visé radialement dans la plaque de base.

Le réglage se faisant par rotation au tour de l'axe 50, toute erreur de parallaxe est écartée. Ainsi, l'entrefer de 0,35 mm sera automatiquement uniforme sous toute la surface de base du noyau de l'électro-aimant.

On a observé, de plus, que les fréquences de réglage de l'entrefer sont considérablement diminuées. Cet avantage résulte de la bonne uniformité de l'entrefer. Par ailleurs, même si un léger déréglage a lieu, les effets néfastes de celui-ci sont considérablement amoindris, c'est-à-dire que la baisse de rendement ne prend pas les proportions connues dans les appareils existant actuellement.

De plus, on voit que le démontage des organes élastiques de rappel 31 reliant de façon connue la plaque vibrante 23 à la plaque de base 24 n'est plus nécessaire.

L'électro-aimant peut avoir la conformation parallélépipédique connue. Dans une variante, non représentée, on choisira un électro-aimant à section circulaire, c'est-à-dire en forme de cylindre dans le rendement est quel que peu supérieur.

Une autre caractéristique de l'invention contribuant à optimiser le rendement de l'appareil de galvanoplastie est celle du mode de transfert du courant cathodique. En effet, la fiche de connexion vissée dans la plaque vibrante et les fils conducteurs placés dans une tige en forme de tube portant le panier tels qu'ils sont prévus dans les dispositifs connus sont supprimés.

Tout d'abord, le courant est amené directement à partir du moyen de soutien, c'est-à-dire du crochet 21 (sur lequel on reviendra plus loin) à la plaque vibrante 23 grâce à deux fils conducteurs 36 vissés sur la plaque vibrante 23, chaque fois par une cosse, représentée mais non repèrée, au moyen d'une vis 37. Ces deux fils 36 sont en contact avec les parties terminales 22 du crochet 21 par l'intermédiaire de cosses 38.

Le courant est transmis ensuite à une pièce d'appui métallique pleine 11, puis à la tige 2 qui est, elle aussi, une pièce métallique pleine. La pièce d'appui et la tige jouent le rôle de conducteur, le courant étant amené vers les entretoises 4 pourvues de tenons 5 chassés dans des creusures 6 de la tige, et par conséquent aux vis cathodiques creuses 32. Le fond 34 du panier 3 est bloqué contre les entretoises 4 au moyen de vis en plastique 33.

Les fig. 5 et 6 montrent en détail une forme d'exécution d'une tige 2 et de l'appui 11. La plaque vibrante 23 est appuyée contre la face 17 de la pièce d'appui 11 et vissée sur celle-ci au moyen de trois vis 16 (fig. 1 et 6). La tige 2 et la pièce d'appui 11, destinées à être assemblées, présentent deux épaulements complémentaires 8 et 9 d'une part (fig. 5), 18 et 19 d'autre part (fig. 6).

Lors de l'assemblage, les faces 18,19,20 de la pièce d'appui 11 sont plaquées contre les faces respectives 10,9,8 de la tige 2.

La solidarisation de la tige 2 et de l'appui 11 est obtenue grâce à deux éléments: d'abord un élément de fixation et de centrage comprenant une tige partiellement filetée 14 bloquée par un écrou, représenté mais non repéré, et une douille 15 dans laquelle est logée la partie non filetée de la tige (fig. 1); ensuite un élément de blocage comprenant une vis 12 et un poignée de manoeuvre 13.

Ainsi, le contact cathodique est assuré directement par la tige 2 et les entretoises 4. Le courant cathodique est amené sur la tige grâce à une connexion des parties terminales 22 du crochet 21 à la plaque vibrante 23 par l'intermédiaire des fils 36. Cette construction évite tous risques de cassure de fiche de connexion, tout en restant légère, l'appui 11 et la tige 2 dans laquelle on peut, de surcroît, pratiquer des évidements 7 (fig. 5), étant de préférence en aluminium.

Surtout, le champ d'application de l'appareil de galvanoplastie selon l'invention est sensiblement plus étendu, puisque le dispositif d'amenage de courant décrit permet le transport de courants cathodiques de l'ordre de 100 ampères.

Une autre particularité de l'appareil consiste à prévoir un moyen de soutien 21 relié latéralement au vibreur.

La conformation de ce moyen de soutien est visible à la fig. 2: il constitue un crochet et se présente sous la forme d'un V renversé dont les branches se prolongent sur une certaine longueur parallèlement à l'axe de symétrie du V, puis sont recourbées vers l'intérieur en direction de l'axe de symétrie et perpendiculairement à ce dernier. Les parties recourbées, appelées parties terminales, sont repèrées par 22; elles se terminent par une partie filetée 39.

Le crochet est relié au vibreur par l'intermédiaire de moyens d'absorption de vibrations, c'est-à-dire de moyen amortisseurs, de telle sorte que le crochet, isolé des vibrations, reste quasiment immobile en phase de travail.

Dans l'exemple représenté, ces moyens d'absorption des vibrations sont des passe-fils en caoutchouc.

On voit que les parties terminales 22 du crochet sont reliées au vibreur en deux points diamètralement opposés et que les passe-fils sont engagés sur la partie terminale 22; ils sont ainsi disposés entre des ouvertures non repérées, pratiquées radialement dans la plaque de base 24 et lesdites parties terminales 22.

Un dispositif connu d'écrou/contre-écrou et de rondelles, non repéré, assure le blocage du crochet et de la cosse 38 du fil électrique 36, par serrage contre un bourrelet du passe-fil.

Dans une variante non représentée les moyens amortisseurs sont agencés à l'extérieur dans la zone inférieure des branches parallèles du crochet 21, c'est-à-dire à proximité des parties terminales 22 qui sont alors, dans cette variante, fixées directement à la plaque de base 24, ou sont au contraire agencés dans la zone supérieure desdites branches parallèles. Ces moyens sont constitués de ressorts agissant par compression ou de disques métalliques élastiques formant soufflet.

L'enveloppe du vibreur constitue enfin une dernière particularité de l'appareil de galvanoplastie selon l'invention. Contrairement aux appareils connus, dont la protection est un boîtier en aluminium, le vibreur est "habillé" d'une enveloppe en plastique aventageusement en polypropylène. Dans l'exemple représenté la protection est constituée d'une enveloppe supérieure 45 et d'une enveloppe inférieure 46. Les organes intérieurs du vibreur sont protégés des projections d'électrolyte grâce à des moyens d'étanchéité 43,44, de préférence des joints toriques disposés entre les enveloppes et la plaque de base 24. Enfin, les enveloppes sont vissées sur la plaque de base au moyen de vis 47,48 inoxydables. Celles-ci étant en contact à l'extérieur avec le polypropylène, tout phenomène rédox, et donc toute corrosion, sera ainsi écarté.

Les moyens selon l'invention apportent des solutions rationnelles et peu coûteuses au problème de rendement et de fiabilité des appareils de galvanoplastie. De plus, le champ d'utilisation des appareils selon l'invention est considérablement augmenté.

## Revendications

1. Appareil de galvanoplastie, constitué d'une tige (2) reliant un vibreur à un panier (3), le vibreur comprenant chaque fois au moins une plaque de base (24), un électro-aimant (25), une plaque vibrante (23) et un moyen de soutien, le panier étant lui-même relié à la tige par des entretoises (4), caractérisé en ce que l'entrefer (35) est directement formé par l'espace entre l'une des bases de l'électro-aimant (25) et la plaque vibrante (23).

2. Appareil de galvanoplastie selon la revendication 1, caractérisé en ce que l'électro-aimant est fixé axialement dans la plaque de base, l'axe de l'électro-aimant et de la plaque de base étant confondus sur un même support.

3. Appareil de galvanoplastie selon la revendication 2, caractérisé en ce que la fixation de l'électro-aimant (25) est assurée par l'intermédiaire d'un support (26).

4. Appareil de galvanoplastie selon la revendication 3, caractérisé en ce que le réglage de l'entrefer est obtenu par rotation de l'électro-aimant autour de son axe.

5. Appareil de galvanoplastie selon la revendication 4, caractérisé en ce que un moyen de blocage assure l'immobilisation de l'électro-aimant après la réglage de l'entrefer.

6. Appareil de galvanoplastie selon l'une des revendications 1 à 5 caractérisé en ce que l'électro-aimant est un bloc parallélépipédique.

7. Appareil de galvanoplastie selon l'une des revendications 1 à 5 caractérisé en ce que l'électro-aimant est un bloc cylindrique.

8. Appareil de galvanoplastie, constitué d'une tige (2) reliant un vibreur à un panier, le vibreur comprenant chaque fois au moins une plaque de base, un électro-aimant, une plaque vibrante et un moyen de soutien, le panier étant lui-même relié à la tige par des entretoises, caractérisé par le fait que le contact cathodique est assuré par la tige et les entretoises.

9. Appareil de galvanoplastie selon la revendication 1, caractérisé en ce que la tige est constituée d'une pièce métallique pleine présentant ou non des évidemments.

10. Appareil de galvanoplastie selon la revendication 9, caractérisé en ce que le métal est l'aluminium.

11. Appareil de galvanoplastie selon l'une des revendications 8 à 10, caractérisé en ce que l'amenée du courant cathodique par le haut de la tige est assurée par une connexion crochet/plaque vibrante.

12. Appareil de galvanoplastie selon l'une des revendications 8 à 12, caractérisé en ce que la plaque vibrante est solidaire de la tige par l'intermédiaire d'une pièce d'appui.

13. Appareil de galvanoplastie selon la revendication 12, caractérisé en ce que la pièce d'appui est une pièce métallique pleine.

14. Appareil de galvanoplastie selon la revendication 12 ou 13, caractérisé en ce que la pièce d'appui présente un épaulement venant s'appuyer contre un épaulement complémentaire pratiqué dans l'extremité supérieure de la tige, et en ce que la pièce d'appui et la tige sont rendues solidaires au moyen d'éléments de liaision ra diaux (12,13,14,15).

15. Appareil de galvanoplastie selon l'une des revendications 8 à 14, caractérisé en ce que les entretoises sont chassées dans la partie inférieure de la tige.

16. Appareil de galvanoplastie selon l'une des revendications 8 à 15, caractérisé par des moyens permettant l'absorption des vibrations du vibreur, de sorte que celles-ci ne sont pas transmises au moyen de soutien (21).

17. Appareil de galvanoplastie selon la revendication 16, caractérisé en ce que le moyen de soutien est un crochet comprenant deux branches dont les parties terminales sont reliées au vibreur en deux points diamètralement opposés, par l'intermédiaire des moyens d'absorption des vibrations.

18. Appareil de galvanoplastie selon la revendication 16 ou 17, caractérisé en ce que les parties terminales, dont les bouts sont filetés, sont orientés perpendiculairement à l'axe du vibreur, et en ce qu'elles passent dans des ouvertures diamètralement opposés pratiquées dans la plaque de base.

19. Appareil de galvanoplastie selon la revendication 18, caractérisé en ce que les moyens d'absorption sont disposés entre les ouvertures de la plaque de base et les parties terminals du crochet.

20. Appareil de galvanoplastie selon la revendication 18, caractérisé en ce que les moyens d'absorption sont disposés sur les branches du crochet (21).

21. Appareil de galvanoplastie selon la revendication 18, caractérisé en ce que les parties terminales du crochet sont immobilisées au moyen de dispositif de blocage, et en ce que les dispositifs de blocage ne sont pas en contact direct avec la plaque de base.

22. Appareil de galvanoplastie selon l'une des revendications 8 à 20, caractérisé en ce que le vibreur comporte une enveloppe protectrice étanche en matière plastique, de préférence en polypropylène.

23. Appareil de galvanoplastie selon la revendication 22, caractérisé en ce que l'enveloppe protectrice est constituée d'une enveloppe supérieure (45) et d'une enveloppe inférieure (46).

24. Appareil de galvanoplastie selon la revendication 23, caractérisé en ce que des moyens d'étanchéité (43,44) préservent les organes intérieurs du vibreur de tout contact avec des agents corrosifs.
